# EUROPÄISCHE PATENTSCHRIFT

(11) **EP 0 380 927 B1**
(45) Veröffentlichungstag und Bekanntmachung des Hinweises auf die Patenterteilung: **27.10.1993**
(21) Anmeldenummer: 90100345.9
(22) Anmeldetag: 09.01.1990
(51) Int. Cl.: A47L 15/50

(54) **Spül- und Lagerkorb für Geschirrspülmaschinen**
Dish rack for dish-washing machines
Casier à vaisselle pour machines à laver la vaisselle

(30) Priorität: 31.01.1989 AT 195/89
(43) Veröffentlichungstag der Anmeldung: 08.08.1990
(73) Patentinhaber: FRIES PLANUNGS- UND MARKETINGGESELLSCHAFT m.b.H., 6832 Sulz (AT)
(72) Erfinder: Fenkart, Otto, A-6850 Dornbirn (AT); Rhomberg, Martin, A-6850 Dornbirn (AT)
(74) Vertreter: Hefel, Herbert, Dipl.-Ing.

(56) Entgegenhaltungen:
- AT-B- 349 683
- DE-A- 1 486 511
- DE-A- 1 949 075
- DE-A- 2 946 591
- NL-A- 8 500 066
- US-A- 3 252 582

## Beschreibung

Die Erfindung bezieht sich auf einen Spül- und Lagerkorb für Geschirrspülmaschinen nach den Merkmalen des Oberbegriffes des Patentanspruches 1.

Spülkörbe dieser Art sind in großer Zahl bekanntgeworden. Im Hotel-und Gastgewerbe und im Bereich der Gemeinschaftsverpflegung sind zur maschinellen Reinigung von Gläsern, Geschirr, Besteck und anderen Spülteilen in der Regel entsprechende Spülmaschinen vorhanden. Ein Teil der bekannten Spülkörbe kann außerdem neben der reinen Spülkfunktion für Lager- und Transportzwecke, vornehmlich von Gläsern verwendet werden. Trinkgläser besitzen unterschiedliche Formen und Größen. Bedingt durch die mechanische und thermische Belastung sowie die Manipulation in der Spülküche und im Gastbetrieb unterliegen speziell Gläser einer gewissen Beschädigungs- und Bruchgefahr. Um diese Beschädigungen auf ein Minimum zu reduzieren, werden beschädigungsgefährdete Gläser an den Glasenden entsprechend durch Einteilungen geschützt. Aus diesem Grunde werden auch bereits bekannte Spülkörbe mit Aufsetzrahmen versehen, die auch nach Notwendigkeit teilweise mit Einteilungen bestückt werden können. Der Aufsetzrahmen dient außerdem der Stapelung verschiedener Spül- und Lagerkörbe übereinander im mit Spülgut bestückten Zustand (DE-OS 1 428 474; DE-AS 1 466 511; DE-AS 1 949 075; GB-PS 1 052 536; GB-PS 1 089 644; GB-PS 1 089 645; GB-PS 1 089 646; GB-PS 1 089 647; GB-PS 1 089 648; GB-PS 1 275 125; GB-PS 1 101 494; US-PS 3 511 387; US-PS 3 252 582; US-PS 3 245 548; US-PS 3 482 707).

Ein solcher Spül- und Lagerkorb (AT-PS 349 683) besitzt einen Unterteil mit einem gitterartig durchbrochenen Boden und vier Rahmenseiten. Auf den durch die vier Rahmenseiten gebildeten Rahmen ist ein Aufsatzrahmen aufsetzbar, wobei diese Teile auch formschlüssig miteinander verbunden werden könnten. Diese geschieht durch nach oben vorspringede Absätze oder Laschen am Rahmen des Unterteils, weche von dazu korrespondierenden Ausnehmungen an der Unterseite des Aufsatzrahmes aufgenommen werden. Im Aufsatzrahmen und/oder im Unterteil werden auch gitterartige Unterteilungen eingehängt bzw. befestigt, wobei jeder Abschnitt der gitterartigen Unterteilung dazu dient, ein Trinkglas aufzunehmen. Je nach der Höhe der Trinkgläser werden dann auf den Unterteil auch mehrere Aufsatzrahmen aufgesetzt, bis die gewünschte Höhe erreicht wird, die notwendig ist, um die zur Reinigung eingefügten Gläser sicher und stabil im Geschirrkorb zu halten. Die Aufsetzrahmen werden bei vorbekannten Körben mittels vertikalen Rohren oder Stangen oder durch Verbindung der aufgelegten Aufsetzrahmen fest zu einer Baueinheit miteinander verbunden.

Solche Körbe werden fabriksseitig fertiggestellt und der Benutzer solcher Körbe muß entsprechend der Vielfalt des von ihm verwendeten Geschirrs bzw. der Trinkgläser eine entsprechend große Anzahl unterschiedlicher Körbe bevorraten, damit das Geschirr bzw. die Trinkgläser optimal in diesen Körben aufgereiht und eingelegt werden können, um die Bruchgefahr beim Spülen und bei der Manipulation dieser Körbe möglichst klein zu halten. Wie nun die praktische Erfahrung zeigt, ändern sich die Anforderungen, die an solche Körbe gestellt werden, relativ rasch, und zwar vornehmlich dann, wenn neues Geschirr bzw. neue Gläser angeschafft werden, oder aber der vorliegende Bestand durch Neuanschaffungen ergänzt wird. Der Besitzer und Benutzer solcher Körbe ist dann interessiert, bezüglich des Aufbaues dieser Körbe eine gewisse Variationsmöglichkeit zu besitzen, die er selbst und ohne besonderen Aufwand nutzen kann, um diese Körbe und ihre Einsätze den jeweiligen geänderten und sich ändernden Erfordernissen bestmöglich anpassen zu können.

Beim Gegenstand nach der AT-PS 349 683 ist eine solche nachträgliche Anpassung an andere Geschirr- und Gläser formen nicht möglich, da die Grundform des Korbes (von den einhängbaren Unterteilungen abgesehen) fabriksseitig vorgegeben ist.

Überlegungen vergleichbarer Art wurden bereits angestellt, und das bekanntgewordene Trägergestell für Spülmaschinen nach der DE-OS 29 46 591 ist so ausgebildet, daß der Abstand zwischen dem Boden des Spülgutes und dem oberen Ende der Aufsteckdorne einstellbar ist um so zu verhindern, daß das Spülgut an den Zuführröhren anliegt und dadurch bruchgefährdet wird. Dieses vorbekannte Drehergestell besitzt nun einen rechteckigen Basisrahmen, in dessen Ebene Wasserleitungsrohre verlaufen mit vertikalen, hochstehenden Zuführröhren oder Aufsteckdornen, auf welche die zu reinigenden Gläser oder Flaschen aufgesteckt werden. In den Ecken dieses Basisrahmens sind vertikale Steher von L-förmigem Querschnitt, die mit dem Rahmen fest und unlösbar verbunden sind. Diese Steher sind mit vertikalen Lochreihen bestückt. In die Löcher dieser Lochreihen können Splinte eingesteckt werden. Im unteren Bereich, benachbart den Wasserleitungsrohren und oberhalb derselben, liegt ein Rahmen mit einem Traggitter, oberhalb desselben ein weiterer Rahmen mit einem Haltegitter. Beide Rahmen liegen auf den erwähnten Splinten im Eckbereich auf, der untere Rahmen bzw. das Traggitter trägt das zu reinigende Gut, das oben liegende Haltegitter verhindert, daß die einzelnen Stücke des zu reinigenden Gutes aneinander schlagen. Die erwähnten Splinte, auf welchen die letzterwähnten Rahmen mit ihren Eckbereichen aufliegen, können an verschiedenen Stellen der erwähnten Lochreihen angeordnet werden. Bei dieser vorbekannten Konstruktion ist zwar in erheblichem Maße die eingangs geschilderte und geforderte Anpassung möglich. Die vertikale Erstreckung der in den Ecken angeordneten Steher bestimmt aber die Bauhöhe des Trägergestelles und alle Trägergestelle weisen immer dieselbe Bauhöhe auf, unabhängig davon, welche Lage das Traggitter bzw. das Haltegitter gegenüber der Ebene des Grundrahmens einnehmen. Mit anderen Worten: ein Trägergestell für niederes und flaches Spülgut benötigt genausoviel Platz wie ein Trägergestell für hohes Spülgut.

Aus der niederländischen Offenlegungsschrift 85 00066 ist ein stationäres Lagergestell bekannt, das aus flachen Körben und vertikalen Stehern vorgegebener Länge besteht. Dieses Lagergestell soll Werkzeuge oder Topfpflanzen aufnehmen, natürlich können auch andere zu lagernde Güter hier ein- und untergebracht werden. Wesentlich aber ist in diesem Zusammenhang, daß das Lagergestell aus den beiden erwähnten Komponenten zu einem stationären Gebilde aufgebaut werden. Das einmal aufgebaute Lagergestell soll und braucht nicht verändert zu werden, dafür sind in der erwähnten Druckschrift auch keinerlei Maßnahmen geoffenbart. Die im Querschnitt L-förmigen Steher, die fachwerkartig über ihre Länge ausgebildet sind, besitzen endseitig Laschen mit Öffnungen, die mit in den Aufnahmeöffnungen der Steher vorspringenden Zapfen eine Schnappverbindung bilden. Eine Lösungsmöglichkeit für diese Schnappverbindung ist hier nicht geoffenbart. Diese Verbindung braucht auch nach diesseitiger Auffassung nicht lösbar zu sein, da für eine solche Lösung keine Notwendigkeit bei einem stationären Lagergestell erkennbar ist. Es muß hier allerdings ergänzend vermerkt werden, daß die Lösbarkeit bzw. Nichtlösbarkeit dieser Schnappverbindung im wesentlichen von der Dimensionierung der zusammenwirkenden Teile abhängt. Ist der gegenseitige Eingriff dieser Teile groß, wird die Verbindung nicht bzw. nur mit Gewalt und unter Beschädigung der zusammenwirkenden Teile lösbar sein. Ist der gegenseitige Eingriff klein, wird die Schnappverbindung sicher gelöst werden können. Für dieses Lagergestell ist dies jedoch keine entscheidende Frage, da ein solches Gestell ja stationär verwendet wird, d.h., an dem Platz, wo es einmal aufgestellt ist, auch verbleibt.

Von diesem Stand der Technik geht die Erfindung aus und sie zielt darauf ab, die bekannten Konstruktionen zu vereinfachen, und vor allem soll dadurch auch die Montage erleichert werden, sei es, daß diese fabriksseitig vorgenommen wird, oder aber durch den Nutzer des Korbes, der sich aus den einzelnen Teilen nach seinen konkreten Bedürfnissen den Spül- und Lagerkorb zusammensetzen kann. Dies soll ohne Zuhilfenahme besonderer oder komplizierter Werkzeuge möglich sein. Zur Lösung dieser Aufgabe schlägt die Erfindung jene Maßnahmen vor, die Inhalt und Gegenstand des kennzeichnenden Merkmales des Patentanspruches 1 sind.

Um die Erfindung zu veranschaulichen, wird sie anhand der Zeichnungen näher beschrieben. Es zeigen:
- Fig. 1: einen Spül- und Lagerkorb mit Unterteil und Aufsatzrahmen von der Seite gesehen;
- Fig. 2: ein Detail in Draufsicht (Schnittlinie II - II in Fig. 1) und in einem gegenüber Fig. 1 vergrößerten Maßstab;
- Fig. 3: einen Detailquerschnitt (Schnittlinie III - III in Fig. 1) und in einem gegenüber Fig. 1 vergrößerten Maßstab;
- Fig. 4: den Steher in Ansicht,
- Fig. 5: in Seitensicht, zum Teil aufgeschnitten und
- Fig. 6: in Draufsicht;
- Fig. 7: eine Ecke des Unterteiles in Ansicht und zum Teil aufgerissen (Blickrichtung Pfeil A in Fig. 2).

Fig. 1 zeigt von der Seite gesehen einen Spül- und Lagerkorb, der aus einem Unterteil 1 besteht mit einem durchbrochenen, gitterartigen Boden 2 und mit vier Rahmenseiten 3, die ebenfalls zweckmäßigerweise durchbrochen sind. An den vier Ecken des Unterteiles 1 sind Steher 4 vorgesehen, welche den Aufsatzrahmen 5 tragen. Am oberen Rand sowohl der Rahmenseiten 3 des Unterteiles 1 wie auch am Aufsatzrahmen 5 sind Bohrungen 6 vorgesehen, in welche steg- oder gitterartig ausgebildete, hier jedoch nicht näher dargestellte Unterteilungen eingehängt und fixiert werden können. Diese Unterteilungen begrenzen innerhalb des Korbes Zonen, in welche je ein zu reinigendes Glas oder ein anderes Geschirr eingelegt wird. Je nach der Größe und Form der zu reinigenden Gläser oder des Geschirrs ist der Abstand zwischen Unterteil 1 und Aufsatzrahmen 5 verschieden groß. Dieser Abstand wird von den Stehern 4 bestimmt. Anstelle von solchen stegoder gitterartigen Unterteilungen, wie sie vorstehend erwähnt worden sind, können auch andere Einsätze hier in diese Teile des Geschirrkorbes eingesetzt werden, beispielsweise solche, in welche Teller eingefügt werden können und die die Aufgabe haben, diese Teller in aufrechter Stellung zu halten.

Ein Steher 4 ist in den Fig. 4 - 6 im Detail dargestellt. Er besteht aus einer im Querschnitt L-förmigen Schiene mit den beiden Schenkeln 7 und 8. Im einen Schenkel 7 ist eine aus mehreren Löchern 9 gleichen Durchmessers gebildete, rastermäßig aufgebaute Lochreihe vorgesehen. Im unteren Bereich des Stehers und unterhalb der erwähnten Lochreihe ist eine nach Art einer Freistanzung angeformte Lasche 10 angeordnet, welche quer zur Achse der L-förmigen Schiene federt. An ihrer Außenseite trägt diese Lasche 10 einen gegenüber der Ebene E₁ dieses Schenkels 7 vorspringenden Absatz 11. Der an diesen Absatz 11 nach unten anschließende Abschnitt der Lasche 10 verjüngt sich keilförmig nach unten. Der Abschnitt 12 der Lasche 10 oberhalb des Absatzes 11 ist vorzugsweise etwas dünner ausgebildet, er besitzt eine geringere Wandstärke als der Schenkel 7 des Stehers 4. Aus der Grundrißdarstellung nach Fig. 6 ist auch erkennbar, daß der Längsrand des Schenkels 7, in welchem die Lasche 10 vorgesehen ist, einen nach hinten vorspringenden Rand 13 aufweist, dessen innere Höhe h in etwa dem Federweg der Lasche 10 entspricht, so daß, wenn die Lasche 10 in Richtung des Pfeiles B gedrückt wird, bis ihre äußere Kante, die den Absatz 11 bildet, in der in Fig. 6 durch die Linie E₁ angedeuteten Ebene liegt, die Lasche 10 nach hinten nicht weiter ausweicht als bis in jenen Bereich, der hier in Fig. 6 durch die Linie E₂ angedeutet ist. So weit zum Aufbau des Stehers 4.

Alle die bislang besprochenen Teile werden zweckmäßigerweise aus einem geeigneten Kunststoff gefertigt.

In den Eckbereichen sowohl des Unterteiles 1 wie auch des Aufsatzrahmens 5 sind nun für die Aufnahme des Stehers 4 Ausnehmungen 14 bzw. 18 vorgesehen, die im Querschnitt korrespondierend zum L-förmigen Querschnitt des Stehers 4 ausgebildet sind. Dabei ist derjenige Abschnitt dieser Ausnehmung 14 im Unterteil 1, der den Schenkel 7 mit der Lasche aufnimmt, über seine Länge 1 so breit, wie es der äußeren randseitigen Höhe H des Schenkels 7 entspricht. Um den Einschubweg des Stehers 4 in diese Ausnehmung 14 zu begrenzen, sind im bodennahen Bereich dieser Ausnehmung 14 nach innen vorspringende, absatzartige Vorsprünge 15, die den Querschnitt der Ausnehmung 14 verjüngen und so verhindern, daß der Steher 14 durch diese Ausnehmung hindurch geschoben werden kann. Um den eingeschobenen oder eingesteckten Steher 4 zu fixieren, sind in der Außenwandung 16 der Rahmenseiten 3 des Unterteiles, welche die Ausnehmung 14 für die Aufnahme des Stehers 4 nach außen begrenzen, Aussparungen 17 vorgesehen, in welche beim Einstecken des Stehers 4 der Absatz 11 der Lasche 10 rastend einschnappt, so daß dadurch der eingesetzte Steher formschlüssig gehalten ist. Er kann aus der Ausnehmung 14 dann wieder entnommen werden, wenn durch die Aussparung 17 hindurch die Lasche 10 nach hinten gedrückt wird.

In den Eckbereichen des Aufsatzrahmens 5 sind ebenfalls über dessen Höhe durchlaufende, im Querschnitt L-förmige Ausnehmungen 18 für die Aufnahme des oberen Teiles des Stehers 4, wobei hier in der äußeren Wandung eine angesenkte Bohrung 19 eingearbeitet ist, die durch die Wandung des Aufsatzrahmens 5 im Eckbereich durchreicht. Diese Bohrung 19 dient der Aufnahme des Spreizbolzens 20.

Dieser Spreizbolzen 20, der mit seiner Achse quer zur Längsachse des Stehers 4 steht, weist an seinem einen Ende einen Senkkopf 21 auf, sein anderes Ende ist eingeschnitten, und über die achsiale Länge des Einschnittes 22 ist ein kegelartiger Ansatzteil 23 vorgesehen, wobei der Durchmesser der Basis dieses kegelartigen Ansatzteiles 23 größer ist als der Durchmesser des Schaftes 24 des Spreizbolzens 20, so daß dadurch eine Hinterschneidung gebildet wird. Aus den besprochenen Figuren ist auch erkennbar, daß die im Querschnitt L-förmigen Ausnehmungen 14, 18 in den Rahmen des Unterteiles 1 und des Aufsatzrahmens 5 zur Aufnahme der Steher 4 in den jeweiligen Eckbereichen vorgesehen sind und sich der eine Schenkel 7 des Stehers 4 in die eine und der andere Schenkel 8 des Stehers 4 in die andere Seite des jeweiligen Rahmens erstrecken.

Der Unterteil 1 und der Aufsatzrahmen 5 haben eine vorgegebene Größe und Form. Die Steher 4 werden zweckmäßigerweise in mehreren verschiedenen Längen fabriksseitig hergestellt. Je nach Glasform und Kundenwunsch bzw. Glasgröße können diese Steher 4 ohne großen Aufwand auf die gewünschte Länge abgeschnitten werden. Bei der Montage werden die Steher 4 zuerst in die Ausnehmungen 14 im Unterteil 1 eingeschoben, wobei sie über ihre Laschen 10 und die Aussparungen 17 einrasten und somit diese Teile miteinander dadurch formschlüssig verbunden sind. Nun wird auf die eventuell vorher abgelängten Steher 4 der Aufsatzrahmen 5 aufgesetzt, in dem die oberen Enden der Steher 4 von den Ausnehmungen 18 im Eckbereich aufgenommen werden. Ist die vorgesehene Höhe bzw. der vorgesehene vertikale Abstand zwischen Unterteil 1 und Aufsatzrahmen 5 eingestellt, so werden die Spreizbolzen 20 eingesetzt bzw. eingedrückt, die ebenfalls hier durch ihre Ausbildung einen formschlüssigen Verbund erzielen lassen (Fig. 3). Nun werden noch die gitterartigen Unterteilungen eingefügt oder andere Halter eingesetzt. Damit ist der Spül- und Lagerkorb für seinen bestimmungsgemäßen Einsatz vorbereitet.

Ohne den Rahmen der Erfindung zu verlassen, ist es möglich, beispielsweise die Lasche 10 und die Bohrungen 9 der Lochreihe in verschiedenen Schenkeln des Stehers 4 anzuordnen. Auch kann eventuell der äußere umgebördelte Rand 13 am Schenkel 7 des Stehers weggelassen werden und die Lasche 10 wird dann mit einer entsprechend dünnen Wandstärke vorbereitet und versehen, so daß sie beim Einsetzen des Stehers 4 durch eine Querbewegung ausweichen kann, ohne dabei jedoch über die hintere Ebene oder Fläche des Schenkels 7 vorzutreten. Durch den umgebördelten Längsrand 13 und die dazu korrespondierende Ausgestaltung der Ausnehmung 14 wird ja für die Lasche 10 ein Freiraum geschaffen, indem sie beim Einsetzen des Stehers 4 sich bewegen kann. Dieser Freiraum kann, wie schon erläutert, auch auf andere Weise in äquivalenter Form erreicht werden, was voraussetzt, daß zumindest derjenige Schenkel des Stehers 4, in den die Lasche eingearbeitet ist, eine ausreichend große Wandstärke besitzt. Auch die Wandung der den Steher 4 aufnehmenden Ausnehmung 14 kann gestuft ausgebildet sein, um auf diesem Weg einen Freiraum für die Lasche 10 zu schaffen. Ist beim beschriebenen Ausführungsbeispiel der Erfindung die formschlüssige Verbindung zwischen Steher und Unterteil 1 durch eine Lasche 10 und eine Aussparung 17 gebildet und der Aufsatzrahmen 5 mit dem Steher über Spreizbolzen 20 verbunden, so wäre es grundsätzlich möglich, diese beiden Verbindungsformen gegenseitig auszutauschen, so daß also der Spreizbolzen 20 im Eckbereich des Unterteiles 1 vorgesehen wird, die Laschenverriegelung jedoch beim Aufsatzrahmen vorgesehen wird. Anstelle eines Spreizbolzens kann beispielsweise auch ein nietartiger Verbindungs- oder Befestigungsteil eingefügt werden.

## Patentansprüche

1. Spül- und Lagerkorb für Geschirrspülmaschinen mit einem, einen durchbrochenen, vorzugsweise gitterartigen Boden und Rahmenseiten aufweisenden Unterteil (1) und mindestens einem darüber angeordneten Aufsatzrahmen (5), wobei Unterteil (1) und Aufsatzrahmen (5) durch vertikale Steher (4) miteinander formschlüssig verbunden sind und die Steher (4) sowohl im Unterteil (1) wie auch im Aufsatzrahmen (5) von Ausnehmungen (14, 18) aufgenommen sind, deren Querschnittskontur jenen der Steher (4) entsprechen, gekennzeichnet durch folgende Merkmale:
daß in an sich bekannter Weise die Steher (4) durch im Querschnitt L-förmige Schienen gebildet sind, welche in mindestens einem der beiden Schenkel (7, 8) eine Lochreihe aufweisen,
daß zumindest in einem der beiden Schenkel (7) im unteren Bereich und unterhalb der Lochreihe eine nach Art einer Freistanzung angeformte Lasche (10) vorgesehen ist, welche quer zur Achse der Schiene federt und welche an ihrer Außenseite einen gegenüber der Ebene (E₁) dieses Schenkels (7) vorspringenden Absatz (11) trägt,
daß der Längsrand des die Lasche (10) tragenden Schenkels (7) einen nach hinten vorspringenden Rand (13) aufweist, dessen Höhe (h) zumindest dem Federweg der Lasche (10) entspricht und der Abschnitt der Ausnehmung (14) im Unterteil (1), der den Schenkel (7) mit der Lasche (10) aufnimmt, über seine Länge eine Breite aufweist, der der äußeren, randseitigen Höhe (H) dieses Schenkels (7) entspricht,
daß in der Wandung (16) der Rahmenseiten, welche die Ausnehmungen (14) zur Aufnahme der Steher (4) im Unterteil (1) nach außen hin begrenzen, Aussparungen (17) zur formschlüssigen Aufnahme des Absatzes (11) der Lasche (10) vorgesehen sind.

2. Spül- und Lagerkorb nach Anspruch 1, dadurch gekennzeichnet, daß der Querschnitt der Ausnehmung (14) im Unterteil (1) zur Aufnahme des Stehers (4) im bodennahen Bereich durch absatzartige Vorsprünge (15) verjüngt ist.

3. Spül- und Lagerkorb nach Anspruch 1, dadurch gekennzeichnet, daß die im Querschnitt L-förmigen Ausnehmungen (14, 18) in den Rahmen des Unterteiles (1) und des Aufsatzrahmens (5) zur Aufnahme der Steher (4) in an sich bekannter Weise in den jeweiligen Eckbereichen vorgesehen sind und sich der eine Schenkel (7) des Stehers (4) in die eine und der andere Schenkel (8) des Stehers (4) in die andere Seite des jeweiligen Rahmens erstrecken.

## Claims

1. A washing and storage basket for dishwashing machines, comprising a lower part (1) having an open-work, preferably lattice-like base and rack sides and at least one upper rack (5) arranged above it, the lower part (1) and the upper rack (5) being connected to one another in a positive-locking manner by means of vertical uprights (4) and the uprights (4) being held both in the lower part (1) and also in the upper rack (5) by recesses (14, 18), the cross-sectional outline[s] of which correspond to those of the uprights (4), characterised by the following features:
in that in a manner known per se, the uprights (4) are formed by bars which are L-shaped in cross-section and which have a row of holes in at least one of the two sidepieces (7, 8),
in that there is provided at least in one of the two sidepieces (7) in the lower region and below the row of holes a lug (10), moulded on in the manner of a free stamped part, which is elastic transversely to the axis of the bar and which bears on its outer side a step (11) which protrudes in relation to the plane (E₁) of this sidepiece (7),
in that the longitudinal edge of the sidepiece (7) bearing the lug (10) has an edge (13) protruding rearwardly, the height (h) of which corresponds at least to the distance of spring travel of the lug (10), and the section of the recess (14) in the lower part (1) which holds the sidepiece (7) with the lug (10) has over its length a width which corresponds to the exterior height (H), at the edge end, of this sidepiece (7),
in that in the wall (16) of the rack sides which outwardly define the recesses (14) for holding the uprights (4) in the lower part (1) there are provided depressions (17) for holding the step (11) of the lug (10) in a positive-locking manner.

2. A washing and storage basket according to claim 1, characterised in that in order to hold the upright (4), the cross-section of the recess (14) in the lower part (1) is narrowed in the region close to the base by means of step-like projections (15).

3. A washing and storage basket according to claim 1, characterised in that the recesses (14, 18) in the racks of the lower part (1) and the upper rack (5), which are L-shaped in cross-section, are provided in the respective corner regions in a manner known per se in order to hold the uprights (4), and one sidepiece of the upright (4) extends into one side of the respective rack and the other sidepiece (8) of the upright (4) extends into the other side thereof.

## Revendications

1. Panier de lavage et de rangement pour machines à laver la vaiselle comprenant une partie inférieure (1) comportant un fond perforé, de préférence en forme de treillis, et des côtés d'encadrement et au moins un cadre rapporté (5) agencé sur cette partie inférieure, la partie inférieure (1) et le cadre rapporté (5) étant reliés l'une à l'autre avec adaptation de formes par des montants verticaux (4) et les montants verticaux (4) étant logés autant dans la partie inférieure (1) que dans le cadre rapporté (5) dans des évidements (14, 18) dont le contour en section transversale correspond à celui des montants (4), caractérisé en ce que, de manière connue en soi, les montants (4) sont formés par des rails en forme de L en coupe transversale, qui présentent, dans au moins l'une des deux branches (7, 8), une série de trous, au moins dans l'une des deux branches (7), dans la zone inférieure et en dessous de la série de trous, il est prévu une éclisse (10) en dépouille, qui fait ressort transversalement à l'axe du rail et qui porte à son extrémité externe un épaulement (11) faisant saillie du plan (E₁) de cette branche (7), le bord longitudinal de la branche (7) portant l'éclisse (10) présente un rebord (13) faisant saillie vers l'arrière, dont la hauteur (h) correspond au moins au déplacement élastique de l'éclisse (10) et à la section de l'évidement (14) dans la partie inférieure (1), qui reçoit la branche (7) avec l'éclisse (10), présente sur sa longueur une largeur qui correspond à la hauteur (H) du bord latéral externe de cette branche (7), dans la paroi (7) des côtés du cadre, qui limitent vers l'extérieur les évidements (14) recevant les montants (4) dans la partie inférieure (1), il est prévu des évidements (17) pour recevoir avec adaptation de formes l'épaulement (11) de l'éclisse (10).

2. Panier de lavage et de rangement selon la revendication 1, caractérisé en ce que la section transversale de l'évidement (14) dans la partie inférieure (1) permettant de recevoir le montant (4) est rétrécie dans la zone proche du fond par des saillies (15).

3. Panier de lavage et de rangement selon la revendication 1, caractérisé en ce que les évidements (14, 18) en forme de L en section transversale sont prévus dans le cadre de la partie inférieure (1) et du cadre rapporté (5) pour recevoir les montants (4) de manière connue en soi dans les zones cornières respectives et la première branche (7) du montant (4) s'étend dans un côté du cadre respectif tandis que l'autre branche (8) du montant (4) s'étend dans l'autre côté du cadre respectif.
